# EUROPÄISCHE PATENTSCHRIFT

(11) **EP 0 681 153 B1**
(45) Veröffentlichungstag und Bekanntmachung des Hinweises auf die Patenterteilung: **10.09.1997**
(21) Anmeldenummer: 95106750.3
(22) Anmeldetag: 04.05.1995
(51) Int. Cl.: F25J 3/04

(54) **Verfahren und Vorrichtung zur Tieftemperaturzerlegung von Luft**
Process and apparatus for the low temperature separation of air
Procédé et dispositif pour la séparation de l'air à basse température

(30) Priorität: 04.05.1994 DE 4415747
(43) Veröffentlichungstag der Anmeldung: 08.11.1995
(73) Patentinhaber: Linde Aktiengesellschaft, 65189 Wiesbaden (DE)
(72) Erfinder: Rohde, Wilhelm, Dipl.-Ing., D-81476 München (DE); Rottmann, Dietrich, Dipl.-Ing., D-81737 München (DE)
(74) Vertreter: Kasseckert, Rainer

(56) Entgegenhaltungen:
- DE-A- 1 501 760
- PATENT ABSTRACTS OF JAPAN vol. 18, no. 112 (M-1565) 23. Februar 1994 & JP-A-05 306 884 (HITACHI LTD) 19. November 1993
- PATENT ABSTRACTS OF JAPAN vol. 016, no. 181 (M-1242) 30. April 1992 & JP-A-04 020 783 (HITACHI LTD) 24. Januar 1992

## Beschreibung

Die Erfindung betrifft ein Verfahren und eine Vorrichtung zur Tieftemperaturzerlegung von Luft, wobei bei dem Verfahren Luft verdichtet, gereinigt, abgekühlt und mindestens teilweise der Druckstufe einer zweistufigen Rektifikation zugeleitet und mindestens eine Fraktion aus der Druckstufe in der Niederdruckstufe weiter zerlegt wird, wobei der Niederdruckstufe eine Sauerstofffraktion und eine stickstoffhaltige Fraktion als Produkte entnommen werden und der untere Bereich der Niederdruckstufe mit dem oberen Bereich der Druckstufe in wärmetauschender Verbindung stehen.

Die Grundlagen der Luftzerlegung durch Rektifikation sind in einschlägigen Handbüchern (z.B. Hausen/Linde, Tieftemperaturtechnik, 2. Auflage 1985, Kapitel 4.5 oder Winnacker/Küchler, Chemische Technologie, Band 2, 3. Auflage, Kapitel 4) sowie in Latimer, Distillation of Air, Chem. Eng. Progr., 63, Seiten 35 bis 59 beschrieben. Die zweistufige Rektifikation findet üblicherweise in einer Doppelsäule statt, deren Niederdruckstufe über der Druckstufe angeordnet ist. (Grundsätzlich ist es auch möglich Niederdruck- und Druckstufe einer Doppelsäule getrennt anzuordnen.) Rücklauf für die Druckstufe wird durch Verdampfung von Flüssigkeit aus der Niederdruckstufe erzeugt, wobei gleichzeitig in der Niederdruckstufe aufsteigender Dampf entsteht. Dieser indirekte Wärmeaustausch wird in einem Kondensator-Verdampfer durchgeführt, der in der Niederdrucksäule angeordnet ist, üblicherweise in deren Sumpf. Diese Anordnung ist grundsätzlich vorteilhaft, da eigene Leitungen zur Verbindung der Verdampfungspassagen des Kondensator-Verdampfers mit der Niederdrucksäule entfallen. Allerdings gibt es auch Nachteile. So trägt der Kondensator-Verdampfer nicht unwesentlich zur Gesamthöhe der Doppelsäule bei und verursacht damit relativ hohe Anlagekosten. Außerdem läuft beim Abschalten der Anlage die gesamte Rücklaufflüssigkeit der Niederdruckstufe in den Sumpf ab und verunreinigt diesen mit Stickstoff. In der Folge dauert es beim Wiederanfahren der Anlage lange Zeit, bis wieder reines Sauerstoffprodukt abgegeben werden kann.

Aus der JP-A-5306884 ist eine Vorrichtung zur Luftzerlegung bekannt, bei der während des Abfahrens der Anlage Flüssigkeit in einen Speicherbehälter geleitet wird.

Der Erfindung liegt die Aufgabe zugrunde, ein Verfahren und eine Vorrichtung der eingangs genannten Art anzugeben, die wirtschaftlich günstiger sind, insbesondere durch verringerte Kapitalkosten beziehungsweise durch höhere Flexibilität im Betrieb.

Diese Aufgabe wird dadurch gelöst, daß im stationären Betrieb im wesentlichen die gesamte in der Niederdruckstufe herabfließende Rücklaufflüssigkeit aus dem unteren Bereich der Niederdruckstufe abgezogen und in einen Pufferbehälter geleitet wird, dem Pufferbehälter Flüssigkeit entnommen und in indirektem Wärmeaustausch mit kondensierendem Gas aus dem oberen Bereich der Druckstufe teilweise kondensiert wird und daß dabei der dabei entstandene Dampf mindestens zum Teil dem unteren Bereich der Niederdruckstufe zugeführt und der flüssig verbliebene Anteil mindestens teilweise in den Pufferbehälter zurückgeleitet wird.

Die Bezeichnung "stationärer Betrieb" bedeutet hier den üblichen Betriebszustand einer Luftzerlegungsanlage nach Abschluß der Anfahrphase, bei dem die Einsatz- und Produktströme über einen längeren Zeitraum (mindestens 10 Minuten im Falle einer Wechselspeicheranlage bis zu vielen Tagen oder Wochen bei Anlagen mit gleichbleibendem Produktbedarf) im wesentlichen konstant bleiben.

In diesem stationären Betrieb wird gemäß der Erfindung im wesentlichen die gesamte Rücklaufflüssigkeit zu einem Pufferbehälter, beispielsweise einem Flüssigtank, geleitet. Dies bedeutet, daß kleinere Teile der Rücklaufflüssigkeit auf einem anderen Weg geführt werden können, zum Beispiel als Flüssigprodukt oder über eine Entnahme durch einen Sicherheitsablaß. In den Pufferbehälter wird jedenfalls derjenige Teil der Rücklaufflüssigkeit geführt, der zur Erzeugung von in der Kolonne aufsteigendem Dampf benötigt wird.

Der Pufferbehälter ist vorzugsweise als isolierter Flüssigtank ausgebildet. Ihm wird wiederum Flüssigkeit entnommen, die in indirektem Wärmetausch mit stickstoffreichem Dampf aus der Drucksäule verdampft wird. Mindestens ein Teil, vorzugsweise der größte Teil, des dabei entstandenen Gases wird in die Niederdrucksäule eingeleitet und bildet dort den im Gegenstrom zur Rücklaufflüssigkeit aufsteigenden Dampf; ein anderer Teil kann bei Bedarf als gasförmiges Sauerstoffprodukt abgezogen werden. Dieses wird in der Regel gegen zu zerlegende Luft auf etwa Umgebungstemperatur angewärmt. Der bei dem indirekten Wärmeaustausch nicht verdampfte Anteil der aus dem Tank abgezogenen Flüssigkeit wird - beispielsweise gemeinsam mit der Rücklaufflüssigkeit aus der Säule - in den Pufferbehälter zurückgespeist.

Die Flüssigkeit kann kostengünstig durch eine Pumpe gefördert werden. Diese kann sich beispielsweise stromabwärts des Puffertanks befinden; alternativ oder zusätzlich kann eine Pumpe in der Leitung von der Niederdruckstufe zum Pufferbehälter angeordnet sein, wobei der Behälter selbst entweder oberhalb des Wärmetauschers zur Verdampfung der Flüssigkeit aus dem Tank angeordnet ist oder unter Überdruck steht.

Durch die Außenverdampfung der Rücklaufflüssigkeit in Verbindung mit der Speicherung in einem Tank entfällt die Notwendigkeit, einen Sumpfflüssigkeitsstand in der Niederdrucksäule aufrechtzuerhalten. Beim erfindungsgemäßen Verfahren wird entweder nur ein sehr geringer Flüssigkeitsstand aufrechterhalten (beispielsweise 10 bis maximal 50 mm Wassersäule im Vergleich zu einem Sumpfflüssigkeitsstand von etwa 300 bis 2000 mm WS bei bisher bekannten Verfahren), oder es wird vollkommen auf eine Flüssigkeitsspeicherung im Sumpf der Niederdruckstufe verzichtet.

Durch die Auslagerung des Kondensator-Verdampfers, unterstützt durch den weitgehenden Verzicht auf die Speicherung von Sumpfflüssigkeit innerhalb der Säule, wird eine entsprechend geringe Bauhöhe der Rektifiziersäule erzielt. Dies ist insbesondere bei Großanlagen von Vorteil, bei denen die Doppelsäule eine Höhe von bis zu 40 Metern erreichen kann. Daneben werden auch hinsichtlich der Betriebssicherheit Vorteile erzielt, da die Niederdruckstufen-Sumpfflüssigkeit, in der sich tendenziell Kohlenwasserstoffe anreichern können, nicht in der Säule, sondern außerhalb in einem Behälter mit sehr großem Puffervolumen gespeichert wird.

Der integrierte Pufferbehälter bietet außerdem die Möglichkeit, auch bei nicht vollständig konstantem Betrieb der Säulen (etwa im Falle einer Störung oder aufgrund einer Veränderung des Luftdurchsatzes) ein Sauerstoffprodukt von im wesentlichen gleichbleibender Reinheit durch Verdampfung des Tankinhalts zu gewinnen. Durch diese Pufferung von Schwankungen von Qualität und Menge des Sauerstoffprodukts aus der Niederdrucksäule kann das Verfahren sehr flexibel eingesetzt werden.

Die Integration des Pufferbehälters vereinfacht außerdem die Steuerung des Verfahrens. Regelgröße ist dabei der Flüssigkeitsstand im Tank. Diese ist einfach abzulesen und in höchstem Maße unkritisch: Es muß lediglich sichergestellt werden, daß der Tank nicht vollständig leer oder gefüllt ist; dazwischen kann sein Inhalt grundsätzlich beliebig schwanken. (In der Praxis wird jedoch ein mittlerer Flüssigkeitsstand aufrechterhalten, um die Pufferwirkung tatsächlich nutzen zu können.) Es genügt dabei, von Zeit zu Zeit den Flüssigkeitsstand im Tank abzulesen und dann die externe Kältezufuhr und/oder die interne Kälteerzeugung bei sinkendem beziehungsweise steigendem Flüssigkeitsstand zu erhöhen beziehungsweise zu verringern. Dies kann grundsätzlich automatisch geschehen. Da die Anpassung der Kälteleistung im üblichen Betrieb nur in relativ großen Zeitabständen (je nach Tankgröße etwa alle zehn Stunden bis fünf Tage) notwendig ist, kann die Regelung auch im Handbetrieb vorgenommen werden. Wird beispielsweise Kälte im Verfahren durch arbeitsleistende Entspannung von Luft oder Stickstoff in einer Turbine gewonnen, so kann zur Regulierung der Kälteleistung der Durchsatz durch diese Turbine - beispielsweise von Hand - entsprechend angepaßt werden.

Dabei ist es besonders günstig, wenn der indirekte Wärmeaustausch zur teilweisen Verdampfung der dem Pufferbehälter entnommenen Flüssigkeit als Fallfilmverdampfung durchgeführt wird. Einzelheiten zum Betrieb eines Wärmetauschers als Fallfilmverdampfer sind in Billet, Verdampfung und ihre technischen Anwendungen, 1981, Kapitel 3.5.5 beschrieben. In dem Fallfilmverdampfer werden etwa 25 bis 75 Gew.-% vorzugsweise 40 bis 60 Gew.-% der vom Pufferbehälter herangeführten Flüssigkeit verdampft. Der Rest wird in der Regel in den Tank zurückgeleitet.

Bei bestimmten Anwendungen, beispielsweise in der Stahlindustrie, schwankt der Bedarf an Produkten eines Luftzerlegers, insbesondere von Sauerstoff, stark. Falls keine andere Verwendungsmöglichkeit für die Produkte gegeben ist, müssen diese Luftzerlegungsanlagen zeitweise abgeschaltet werden. Oft werden Luftzerleger auch aufgrund tageszeitlich veränderlicher Energiekosten diskontinuierlich betrieben. Wird nach derartigen Betriebsunterbrechungen (oder auch nach störungsbedingter Unterbrechung des Betriebs) die Anlage wieder angefahren, so dauert es - selbst bei noch kalter Apparatur - lange Zeit (bis zu zwei Stunden), bis die Rektifikation wieder ihren stationären Zustand erreicht hat und Produkte mit der vorgesehenen Reinheit liefert.

Hier bringt das Verfahren der Erfindung einen wesentlichen Fortschritt, wenn zu Beginn einer Betriebsunterbrechung die Rücklaufflüssigkeit aus der Niederdruckstufe in den unteren Bereich der Druckstufe geleitet wird.

Die Speicherung von Rücklaufflüssigkeit ist an sich bekannt aus der DE-A-3732363. Bei dem dort geschilderten Verfahren sind jedoch eigene Einrichtungen zum Auffangen der Rücklaufflüssigkeit notwendig. Im Rahmen des erfindungsgemäßen Verfahrens sind fast keine zusätzlichen Apparaturen erforderlich: Zur Ableitung der Rücklaufflüssigkeit kann die - ohnehin regelmäßig vorhandene - Leitung für den Sicherheitsablaß verwendet werden; lediglich eine Verbindung zur Druckstufe ist notwendig, beispielsweise über die Eintrittsleitung für Zerlegungsluft.

Beim Abfahren der Anlage wird nach dem Abstellen des Luftverdichters die Verbindung zur Einführung der Rücklaufflüssigkeit in den Pufferbehälter unterbrochen und die Leitung zur Drucksäule geöffnet. (Falls die Leitung zum Tank oberhalb der Leitung zur Drucksäule angeordnet ist, entfällt die Notwendigkeit des Absperrens der Leitung zum Tank.) Die in der Niederdrucksäule noch vorhandene Rücklaufflüssigkeit fließt dann aufgrund ihrer Schwerkraft in den Sumpf der Drucksäule ab. Somit wird eine Verunreinigung des im Tank gespeicherten Sumpfprodukts durch die stickstoffhaltige Rücklaufflüssigkeit vermieden.

Beim Wiederanfahren wird innerhalb von kürzester Zeit wieder reines Sauerstoffprodukt geliefert. Wenige Minuten nach dem Start des Luftverdichters haben die Molsiebanlage zur Luftreinigung und die Drucksäule wieder ihren Betriebsdruck erreicht. Sofort fließt unter Druck stehendes Gas vom Kopf der Druckstufe durch den Wärmetauscher, und die Verdampfung von Sauerstoff aus dem Tank springt an. Die dabei verdampfte Fraktion - Sauerstoff aus dem Tank - kann unmittelbar als Produkt mit üblicher Reinheit abgegeben werden. Die Zeit bis zum Erreichen des stationären Betriebszustands der Rektifikation (etwa eine bis fünf Minuten) kann durch Verdampfen von im Puffertank gespeicherter Flüssigkeit überbrückt werden, ohne daß Einbußen an Produktreinheit oder -menge entstünden.

Des weiteren betrifft die Erfindung eine Vorrichtung zur Durchführung des Verfahrens nach Anspruch 1 gemäß dem Anspruch 4.

Besondere Ausführungen der Vorrichtung sind in den Ansprüchen 5 und 6 vorgeschlagen.

Die Erfindung sowie weitere Einzelheiten der Erfindung werden im folgenden anhand eines in der Zeichnung dargestellten Ausführungsbeispiels näher erläutert. Details wie Turbinen zur kälteleistenden Entspannung von Prozeßströmen oder die Direktenspeisung von Luft in die Niederdrucksäule sind in dem stark vereinfachten Schema nicht dargestellt.

Über Leitung 1 wird verdichtete und gereinigte Luft in die Druckstufe 3, einer Doppelsäule 2 eingespeist. (Ein Teil der zu zerlegenden Luft kann auch direkt in die Niederdruckstufe 4 eingeleitet werden, beispielsweise nach arbeitsleistender Entspannung.) Kopfgas der Druckstufe wird über Leitung 5 zu einem Kondensator-Verdampfer 6 geführt und dort vollständig kondensiert. Dabei gebildete Flüssigkeit fließt über Leitung 7 zurück zum Kopf der Drucksäule 3. Sie wirkt zum einen Teil als Rücklauf in der Drucksäule 3, zum anderen Teil wird sie auf die Niederdrucksäule 4 aufgegeben (8). (Die Leitung 8 zur Niederdrucksäule kann anstelle der Verbindung mit der Drucksäule 3 auch direkt an die Kondensatleitung 7 vom Kondensator-Verdampfer 6 angeschlossen sein.) Außerdem wird Sumpfflüssigkeit 9 aus der Drucksäule an einer Zwischenstelle in die Niederdrucksäule 4 eingedrosselt, von deren Kopf ein stickstoffreiches Produkt 10 abgezogen wird. Die Rücklaufflüssigkeit der Niederdrucksäule 4 wird am unteren Ende der Kolonne über eine Leitung 11 abgenommen. Sie besteht im stationären Betrieb aus Sauerstoff mit Restverunreinigungen von 100 ppm bis 20 %, vorzugsweise 0,3 bis 10 %. Die Leitung 11 ist relativ nahe am Boden des Behälters angebracht, der die Niederdrucksäule 4 bildet, so daß im Kolonnensumpf sehr wenig oder praktisch gar keine Flüssigkeit ansteht.

Der flüssige Sauerstoff fließt weiter (12) zu einem als Pufferbehälter eingesetzten Sauerstofftank 13. Bei Bedarf kann über eine Produktleitung 14 ein Teil als Flüssigprodukt entnommen werden. Im Beispiel der Zeichnung wird der Tank 13 durch eine Pumpe 15 auf Druck gehalten, so daß Flüssigkeit aus dem Tank über Leitung 16 zu dem als Fallfilmverdampfer arbeitenden Kondensator-Verdampfer 6 gedrückt wird. (Im Falle einer drucklosen Speicherung müßte die Pumpe in der Leitung 16 angeordnet sein.)

Über Leitung 17 tritt ein Zwei-Phasengemisch aus den Verdampferpassagen des Kondensator-Verdampfers 6 aus, dessen dampfförmiger Anteil zum einen Teil in die Niederdrucksäule 4 zurückströmt (18), während ein anderer Teil als gasförmiges Sauerstoffprodukt 19 abgezogen wird. Der flüssig verbliebene Anteil wird über Leitung 12 wieder in den Pufferbehälter 13 zurückgeleitet.

Eine weitere Flüssigkeitsleitung 20 ist mit dem unteren Bereich der Niederdruckstufe 4 verbunden, vorzugsweise unterhalb des Austritts der Leitung 11. Sie ist während des Normalbetriebs der Anlage geschlossen. (Allenfalls werden über diesen Anstich sicherheitshalber gelegentlich kleine Mengen Flüssigkeit über einen nicht dargestellten Sicherheitsablaß abgezogen und verworfen.) Bei einer Betriebsunterbrechung wird nach Zurückfahren des Luftverdichters Ventil 21 in Leitung 11 geschlossen, so daß die Verbindung zum Tank 13 unterbrochen ist. Gleichzeitig wird die Absperrarmatur 22 geöffnet, so daß die im Sumpf der Niederdrucksäule ankommende Rücklaufflüssigkeit in die Drucksäule abfließt und in deren Sumpf gespeichert wird. (Je nach Anordnung der Verbindungsstellen der Leitungen 11 und 20 mit der Niederdruckstufe 4 ist es möglich, daß die Rücklaufflüssigkeit selbsttätig über die Leitung 20 abfließt. In diesem Fall kann das Ventil 21 in Leitung 11 entfallen.)

Beim Wiederanfahren der Anlage wird in extrem kurzer Zeit erneut reines Sauerstoffprodukt über Leitung 19 abgegeben: Sobald nämlich der Druck in der Druckstufe 3 aufgebaut ist, fließt Kopfgas 5 zum Kondensator-Verdampfer 6 und setzt dort die Verdampfung in Gang. Da die Verdampfungsseite mit reinem Sauerstoff 16 aus dem Pufferbehälter 13 gespeist wird, steht unmittelbar danach in Leitung 19 das gasförmige Produkt wieder zur Verfügung. Die Anlaufzeit, die vergeht, bis sich die stationären Produktkonzentrationen in der Niederdrucksäule wieder eingestellt haben, wird also durch Verdampfung eines Teils des Tankinhalts überbrückt. Da in der Niederdruckstufe sofort nach dem Anspringen der Verdampfung im Kondensator-Verdampfer 6 Sauerstoffgas mit entsprechender Reinheit zur Verfügung steht, hat auch die aus der Niederdrucksäule abfließende Rücklaufflüssigkeit (11) sofort nach dem Anfahren die übliche Zusammensetzung und kann über Leitung 12 in den Tank 13 fließen.

Die Verbindungen 18 und 11 zwischen der Niderdruckstufe 4 auf der einen Seite und der Leitung 17/12 zwischen Verdampfungspassagen des Kondensator-Verdampfers 6 und Pufferbehälter 13 auf der anderen Seite können auch durch ein einziges Rohr mit großem Querschnitt realisiert sein, in der Flüssigkeit und Dampf gegeneinander strömen.

## Patentansprüche

1. Verfahren zur Tieftemperaturzerlegung von Luft, bei dem Luft verdichtet, gereinigt, abgekühlt und mindestens teilweise der Druckstufe (3) einer zweistufigen Rektifikation (2) zugeleitet wird und bei dem mindestens eine Fraktion (8,9) aus der Druckstufe (3) in der Niederdruckstufe (4) weiter zerlegt wird, wobei der Niederdruckstufe (4) eine Sauerstofffraktion (11) und eine stickstoffhaltige Fraktion (10) als Produkte entnommen werden und der untere Bereich der Niederdruckstufe (4) mit dem oberen Bereich der Druckstufe in wärmetauschender Verbindung steht, **dadurch gekennzeichnet,** daß im stationären Betrieb im wesentlichen die gesamte in der Niederdruckstufe (4) herabfließende Rücklaufflüssigkeit aus dem unteren Bereich der Niederdruckstufe abgezogen (11) und in einen Pufferbehälter (13) geleitet (12) wird, dem Pufferbehälter (13) Flüssigkeit entnommen (16) und in indirektem Wärmeaustausch (6) mit kondensierendem Gas (5) aus dem oberen Bereich der Druckstufe (3) teilweise verdampft wird und daß der dabei entstandene Dampf (17,18) mindestens zum Teil dem unteren Bereich der Niederdruckstufe (4) zugeführt und der bei dem indirekten Wärmeaustausch (6) flüssig verbliebene Anteil mindestens teilweise dem Pufferbehälter (13) zurückgeleitet (17,12) wird.

2. Verfahren nach Anspruch 1, **dadurch gekennzeichnet,** daß der indirekte Wärmeaustausch (6) zur teilweisen Verdampfung der dem Pufferbehälter (13) entnommenen Flüssigkeit (16) als Fallfilmverdampfung durchgeführt wird.

3. Verfahren nach Anspruch 1 oder 2, **dadurch gekennzeichnet,** daß zu Beginn einer Betriebsunterbrechung die Rücklaufflüssigkeit aus der Niederdruckstufe (4) in den unteren Bereich der Druckstufe (3) geleitet (20) wird.

4. Vorrichtung zur Tieftemperaturzerlegung von Luft mit einem Luftverdichter, einer Reinigungseinrichtung, einem Wärmetauscher und einer zweistufigen Rektifiziereinrichtung (2), die eine Drucksäule (3) und eine Niederdrucksäule (4) aufweist, und mit einem Kondensator-Verdampfer (6), der über eine Dampfzuleitung (5) und eine Kondensatrückleitung (7) mit dem oberen Bereich der Drucksäule (3) verbunden ist und der Verdampfungspassagen zur Verdampfung von Flüssigkeit aus dem unteren Bereich der Niederdrucksäule (4) aufweist, **gekennzeichnet durch** eine Rücklaufflüssigkeitsleitung (11,12), die mit dem unteren Bereich der Niederdruckstufe und mit einem Pufferbehälter (13) verbunden ist, durch eine Flüssigkeitsleitung (16), die vom Pufferbehälter (13) zum Eingang der Verdampfungspassagen des Kondensator-Verdampfers (6) führt, durch eine Dampfleitung (17, 18), die den Ausgang der Verdampfungspassagen mit dem unteren Bereich der Niederdrucksäule (4) verbindet und durch eine Rückführungsleitung (17,12) für Flüssigkeit zwischen Ausgang der Verdampfungspassagen und Pufferbehälter (13).

5. Vorrichtung nach Anspruch 4, **dadurch gekennzeichnet,** daß der Kondensator-Verdampfer (6) als Fallfilmverdampfer ausgebildet ist.

6. Vorrichtung nach Anspruch 4 oder 5, **gekennzeichnet durch** eine Flüssigkeitsleitung (20), die aus dem unteren Bereich der Niederdrucksäule (4) in die Drucksäule (3) führt und in der eine Absperrarmatur (22) angeordnet ist.

## Claims

1. Process for the low-temperature fractionation of air, in which air is compressed, purified, cooled and fed at least in part to the pressure stage (3) of a two-stage rectification (2) and in which at least one fraction (8, 9) from the pressure stage (3) is further fractionated in the low-pressure stage (4), with an oxygen fraction (11) and a nitrogen-containing fraction (10) being taken off as products from the low-pressure stage (4) and the lower region of the low-pressure stage (4) being in heat-exchanging connection with the upper region of the pressure stage, characterized in that in steady state operations, essentially all of the reflux liquid flowing down in the low-pressure stage (4) is taken off (11) from the lower region of the low-pressure stage and is passed (12) to a buffer tank (13), liquid is withdrawn (16) from the buffer tank (13) and is in part evaporated in indirect heat exchange (6) with condensing gas (5) from the upper region of the pressure stage (3), and in that the vapour (17, 18) formed during this is fed at least in part to the lower region of the low-pressure stage (4) and the portion which has remained liquid in the indirect heat exchange (6) is returned (17, 12) at least in part to the buffer tank (13).

2. Process according to Claim 1, characterized in that the indirect heat exchange (6) for the evaporation in part of the liquid (16) withdrawn from the buffer tank (13) is carried out as falling-film evaporation.

3. Process according to Claim 1 or 2, characterized in that at the start of an interruption to operations, the reflux liquid is passed (20) from the low-pressure stage (4) to the lower region of the pressure stage (3).

4. Apparatus for the low-temperature fractionation of air having an air compressor, a purification device, a heat exchanger and a two-stage rectifying device (2) which has a pressure column (3) and a low-pressure column (4), and having a condenser-evaporator (6) which is connected via a vapour feedline (5) and a vapour condensate return line (7) to the upper region of the pressure column (3) and which has evaporation passages for evaporating liquid from the lower region of the low-pressure column (4), characterized by a reflux liquid line (11, 12) which is connected to the lower region of the low-pressure stage and to a buffer tank (13) by a liquid line (16), which leads from the buffer tank (13) to the inlet of the evaporation passages of the condenser-evaporator (6), by a vapour line (17, 18), which connects the outlet of the evaporation passages to the lower region of the low-pressure column (4), and by a recycle line (17, 12) for liquid between the outlet of the evaporation passages and buffer tank (13).

5. Apparatus according to Claim 4, characterized in that the condenser-evaporator (6) is constructed as a falling-film evaporator.

6. Apparatus according to Claim 4 or 5, characterized by a liquid line (20) which leads from the lower region of the low-pressure column (4) to the pressure column (3) and in which is arranged a shut-off valve (22).

## Revendications

1. Procédé pour la séparation de l'air à basse température, dans lequel l'air est comprimé, épuré, refroidi et au moins en partie envoyé à l'étage de pression (3) d'une rectification à deux étages (2) et dans lequel au moins une fraction (8, 9) sortant de l'étage de pression (3) est encore séparée dans l'étage à basse pression (4), dans lequel une fraction d'oxygène (il) et une fraction (10) contenant de l'azote sont prélevées dans l'étage à basse pression (4) en qualité de produits et la zone inférieure de l'étage à basse pression (4) est en communication d'échange de chaleur avec la zone supérieure de l'étage de pression, caractérisé en ce qu'en marche stationnaire, essentiellement la totalité du liquide de retour s'écoulant vers le bas dans l'étage à basse pression (4) est soutirée (11) de la zone inférieure de l'étage à basse pression et est conduite (12) dans un réservoir tampon (13), du liquide est prélevé (16) dans le réservoir tampon (13) et partiellement vaporisé en échange de chaleur indirect (6) avec un gaz (5) se condensant sortant de la zone supérieure de l'étage de pression (3) et en ce que la vapeur ainsi produite (17, 18) est conduite au moins en partie à la zone inférieure de l'étage à basse pression (4) et la portion restant liquide lors de l'échange de chaleur indirect (6) est au moins en partie renvoyée (17, 12) au réservoir tampon (13).

2. Procédé suivant la revendication 1, caractérisé en ce que l'échange de chaleur indirect (6) pour la vaporisation partielle du liquide (16) prélevé dans le réservoir tampon (13) est exécuté sous la forme d'une vaporisation en film tombant.

3. Procédé suivant la revendication 1 ou 2, caractérisé en ce qu'au début d'une interruption de marche, le liquide de retour venant de l'étage à basse pression (4) est conduit (20) dans la zone inférieure de l'étage de pression (3).

4. Dispositif pour la séparation de l'air à basse température, avec un compresseur d'air, une installation d'épuration, un échangeur de chaleur et une installation de rectification (2) à deux étages, qui présente une colonne de pression (3) et une colonne à basse pression (4), et avec un évaporateur-condenseur (6), qui est relié par une conduite d'arrivée de vapeur (5) et une conduite de retour de condensat (7) à la zone supérieure de la colonne de pression (3) et qui présente des passages de vaporisation pour la vaporisation de liquide venant de la zone inférieure de la colonne à basse pression (4), caractérisé par une conduite de liquide de retour (11, 12), qui est raccordée à la zone inférieure de l'étage à basse pression et à un réservoir tampon (13), par une conduite de liquide (16) qui mène du réservoir tampon (13) à l'entrée des passages de vaporisation de l'évaporateur-condenseur (6), par une conduite de vapeur (17, 18), qui relie la sortie des passages de vaporisation à la zone inférieure de la colonne à basse pression (4) et par une conduite de retour (17, 12) pour le liquide entre la sortie des passages de vaporisation et le réservoir tampon (13).

5. Dispositif suivant la revendication 4, caractérisé en ce que l'évaporateur-condenseur (6) est constitué par un évaporateur à film tombant.

6. Dispositif suivant la revendication 4 ou 5, caractérisé par une conduite de liquide (20), qui mène de la zone inférieure de la colonne à basse pression (4) à la colonne de pression (3) et dans laquelle est disposée une armature d'arrêt (22).
